# EUROPÄISCHE PATENTANMELDUNG

(11) **EP 4 699 976 A1**
(43) Veröffentlichungstag der Anmeldung: **25.02.2026**
(21) Anmeldenummer: 25195751.0
(22) Anmeldetag: 13.08.2025
(51) Int. Cl.: B67C 3/02, B67C 3/20, B65B 3/32

(54) **VORRICHTUNG UND VERFAHREN ZUM BEFÜLLEN VON BEHÄLTERN**

(30) Priorität: 23.08.2024 DE 102024124182
(71) Anmelder: KHS GmbH, 44143 Dortmund (DE)
(72) Erfinder: Clüsserath, Ludwig, 44143 Dortmund (DE)

(57) **Zusammenfassung**

Die Erfindung bezieht sich auf eine Vorrichtung (1) zum Befüllen von Behältern mit einem zumindest eine Flüssigphase und zumindest eine Feststoff- und/oder Konzentratphase aufweisenden Füllprodukt, wobei die Vorrichtung (1) zum Befüllen der Behälter wenigstens ein Füllelement (2) mit einem Füllventil (3) aufweist, wobei das wenigstens eine Füllelement (2) über eine erste Füllgutleitung (10) mit einem die Flüssigphase bereitstellenden ersten Vorratsbehälter (11) der Vorrichtung (1) verbunden ist, wobei in der ersten Füllgutleitung (10) eine Durchflussmesseinrichtung (12) angeordnet ist, wobei das wenigstens eine Füllelement (2) über eine zweite Füllgutleitung (20) mit einem die Feststoff- und/oder Konzentratphase bereitstellenden zweiten Vorratsbehälter (21) der Vorrichtung (1) verbunden ist, und wobei in der zweiten Füllgutleitung (20) zum gesteuerten und/oder geregelten Zudosieren der Feststoff- und/oder Konzentratphase ein Dosiergefäß (40) mit einem Verdrängerelement (41) angeordnet ist.

## Beschreibung

Die Erfindung bezieht sich auf eine Vorrichtung zum Befüllen von Behältern mit einem zumindest eine Flüssigphase und zumindest eine Feststoff- und/oder Konzentratphase aufweisenden Füllprodukt. Ferner bezieht sich die vorliegende Erfindung auch auf ein Verfahren zum Befüllen von Behältern mit einem zumindest eine Flüssigphase und zumindest eine Feststoff- und/oder Konzentratphase aufweisenden Füllprodukt.

Vorrichtungen und Verfahren zum Füllen von Behältern mit einem flüssigen Füllprodukt, welches aus wenigstens zwei Komponenten besteht, die getrennt volumen- und/oder mengengesteuert in den jeweiligen Behälter eingebracht werden, sind dem Fachmann seit langem bekannt.

Insbesondere sind derartige Vorrichtungen zum Abfüllen von Fruchtsäften als Füllprodukt bekannt, wobei dann eine Komponente beispielsweise flüssig und homogen und eine weitere Komponente beispielsweise einen hohen Anteil an Feststoffen, z. B. Fruchtfleisch und/oder Fruchtfaser aufweist. Es handelt sich also hierbei um ein zumindest eine Flüssigphase und zumindest eine Feststoff- und/oder Konzentratphase aufweisendes Füllprodukt.

Zum volumen- oder mengenmäßig gesteuerten Füllen werden vielfach Volumen- oder Mengenmesseinrichtungen oder Durchflussmesser, insbesondere berührungslos arbeitende elektronische Durchflussmesser, beispielsweise magnetisch induktive Durchflussmesser verwendet, die sich zwar für elektrisch leitende flüssige und homogene Komponenten sehr gut eignen und exakte, vom jeweiligen Volumenstrom abhängige Messsignale liefern, aber für inhomogene, insbesondere auch Feststoffe in hoher Konzentration enthaltende Komponenten nicht oder nur bedingt geeignet sind.

Zum volumen- oder mengengesteuerten Abfüllen eines aus zwei Komponenten bestehenden Füllgutes wird in der Druckschrift DE 10 2009 049 583 A1 bereits vorgeschlagen, für die zeitlich nacheinander in den jeweiligen Behälter einzubringenden Komponenten jeweils einen eigenen, mit einem Vorratsbehälter für die betreffende Komponente verbundenen Flüssigkeitsweg vorzusehen und nur in einem der Flüssigkeitswege, nämlich im Flüssigkeitsweg für eine erste flüssige und homogene Komponente einen Durchflussmesser anzuordnen, mit dem die beim Füllen in den jeweiligen Behälter eingebrachte Menge dieser Komponente unmittelbar und die in den jeweiligen Behälter eingebrachte Menge einer zweiten Komponente mittelbar gemessen wird. Letztes wird dadurch erreicht, dass die zweite Komponente vor dem Einbringen in den Behälter in eine Teillänge des Flüssigkeitskanals der ersten Komponente eingeleitet und hierbei auf dieser Teillänge die erste Komponente verdrängt wird, die dabei durch den Durchflussmesser in einen die erste Komponente führenden Kessel zurückfließt. Diese zurückfließende Menge der ersten Komponente wird mit dem Durchflussmesser gemessen.

Das Einbringen der zweiten Komponente in den Behälter erfolgt nicht unmittelbar beim Messen, sondern nach dem Messen in einem weiteren Verfahrensschritt. Ein gewisser Nachteil besteht darin, dass es in dem ersten Flüssigkeitskanal bzw. in der dortigen Teillänge zu einem Vermischen der Komponenten kommen kann und dass der Durchflussmesser bei den Mengenmessungen der ersten und zweiten Komponente in entgegengesetzter Richtung durchströmt wird, was zu Messfehlern führen kann.

Eine Aufgabe der vorliegenden Erfindung ist es, eine Vorrichtung zum Befüllen von Behältern mit einem zumindest eine Flüssigphase und zumindest eine Feststoff- und/oder Konzentratphase aufweisenden Füllprodukt aufzuzeigen, welche eine exakte Abfüllung des Füllprodukts, insbesondere im Hinblick auf ein vorgegebenes Verhältnis von Flüssigphase und Feststoff- und/oder Konzentratphase, ermöglicht.

Diese Aufgabe wird durch eine Vorrichtung zum Befüllen von Behältern mit einem zumindest eine Flüssigphase und zumindest eine Feststoff- und/oder Konzentratphase aufweisenden Füllprodukt gemäß den Merkmalen des unabhängigen Anspruches 1 gelöst. Ein Verfahren zum Befüllen von Behältern mit einem zumindest eine Flüssigphase und zumindest eine Feststoff- und/oder Konzentratphase aufweisenden Füllprodukt ist Gegenstand des unabhängigen Anspruches 17. Die abhängigen Ansprüche betreffen dabei besonders vorteilhafte Weiterbildungen der Erfindung.

Gemäß einem ersten Aspekt bezieht sich die Erfindung auf eine Vorrichtung zum Befüllen von Behältern mit einem zumindest eine Flüssigphase und zumindest eine Feststoff- und/oder Konzentratphase aufweisenden Füllprodukt.

Bei dem Füllprodukt kann es sich insbesondere um Saft oder dergleichen handeln, oder allgemein um Flüssigkeiten, welche Partikel, wie beispielsweise Fruchtstücke, und/oder Pulver aufweisen.

Als Feststoff- und/oder Konzentratphase werden fließfähige Medien verstanden, insbesondere auch solche Medien, welche Partikel, wie beispielsweise Fruchtfleisch, enthalten. Die Feststoff- und/oder Konzentratphase kann insbesondere durch den Anteil an Fruchtfleisch und/oder Fruchtfasern des Füllproduktes gebildet sein. Beispielweise kann die Feststoff- und/oder Konzentratphase Feststoffanteile bis zu 10 mm x 10 mm x 10 mm und/oder Fruchtfasern bis zu 25 mm Länge aufweisen.

"Behälter" sind im Sinne der Erfindung insbesondere Dosen, Flaschen, Fässer, auch Kegs, jeweils aus Metall, Glas und/oder Kunststoff, vorzugsweise aus PET (Polyethylenterephthalat). Vorteilhaft handelt es sich bei den Behältern um solche, die an einem die Behälteröffnung bildenden Behälterhals einen dortigen Ring oder Flansch (Neckring) aufweisen.

Weiterhin weist die erfindungsgemäße Vorrichtung zum Befüllen der Behälter wenigstens ein Füllelement mit einem Füllventil auf, wobei das wenigstens eine Füllelement über eine erste Füllgutleitung mit einem die Flüssigphase bereitstellenden ersten Vorratsbehälter der Vorrichtung verbunden ist, wobei in der ersten Füllgutleitung eine Durchflussmesseinrichtung angeordnet, wobei das wenigstens eine Füllelement über eine zweite Füllgutleitung mit einem die Feststoff- und/oder Konzentratphase bereitstellenden zweiten Vorratsbehälter der Vorrichtung verbunden ist, wobei in der zweiten Füllgutleitung zum gesteuerten und/oder geregelten Zudosieren der Feststoff- und/oder Konzentratphase ein Dosiergefäß mit einem Verdrängerelement angeordnet ist.

Das Verdrängerelement kann dabei einen freien Innenraum ausbilden bzw. aufweisen, der gegenüber einem Aufnahmeraum des Dosiergefäßes fluiddicht abgetrennt ist. In den Aufnahmeraum kann dabei die Feststoff- und/oder Konzentratphase des Füllgutes über die zweite Füllgutleitung aus dem zweiten Vorratsbehälter eingeleitet und dort zumindest temporär zwischengelagert werden. Der freie Innenraum des Verdrängerelements ist dem gegenüber frei von Feststoff- und/oder Konzentratphase des Füllprodukts. Insbesondere kann der freie Innenraum des Verdrängerelements mittels eines Faltenbalges gegenüber dem Aufnahmeraum fluiddicht abgetrennt sein. Alternativ kann das Verdrängerelement selbst als Faltenbalg ausgebildet sein.

Durch die separate Führung der Flüssigphase und der Feststoff- und/oder Konzentratphase in unterschiedlichen Leitungen und deren Kombination erst im Füllventil, wird eine Vermischung der Komponenten in der ersten Füllgutleitung vermieden. Dies reduziert die Gefahr von Ablagerungen und Verstopfungen in den Leitungen und sorgt für eine präzisere Dosierung beider Phasen. Darüber hinaus stellt die Durchflussmesseinrichtung in der ersten Füllgutleitung sicher, dass die Menge der Flüssigphase genau gemessen wird, ohne dass eine Rückströmung oder Vermischung mit der Feststoff- und/oder Konzentratphase die Messung beeinflusst. Dies verbessert die Genauigkeit und Zuverlässigkeit der Volumenmessung erheblich.

Das in der zweiten Füllgutleitung integrierte Dosiergefäß mit einem Verdrängerelement ermöglicht eine präzise und gesteuerte Zugabe der Feststoff- und/oder Konzentratphase. Dies stellt sicher, dass die Feststoffanteile in der richtigen Menge und zum richtigen Zeitpunkt hinzugefügt werden, was zu einer gleichmäßigen und konsistenten Produktqualität führt. Damit ist die Vorrichtung in der Lage, verschiedene Füllprodukte mit unterschiedlichen Anteilen von Flüssigphasen und Feststoff- und/oder Konzentratphasen zu handhaben.

Die erfindungsgemäße Vorrichtung ermöglicht somit eine präzise und kontrollierte Befüllung von Behältern mit Füllprodukten, die eine Flüssigphase und eine Feststoff- und/oder Konzentratphase enthalten. Dies wird insbesondere durch die getrennte Führung der beiden Phasen, die genaue Mengenmessung und die gesteuerte Zugabe der Feststoff- und/oder Konzentratphase begünstigt, wodurch die Produktqualität und die Effizienz des Befüllprozesses verbessert werden.

Bei einer bevorzugten Ausführungsvariante sind/ist die erste Füllgutleitung und/oder die zweite Füllgutleitung unmittelbar mit dem Füllelement verbunden. Mit anderen Worten, die erste Füllgutleitung und/oder die zweite Füllgutleitung können/kann ausgangsseitig in das Füllelement münden.

Gemäß einer vorteilhaften Ausführungsvariante kann vorgesehen sein, dass das Dosiergefäß mit dem Verdrängerelement als Kolben-Zylinder-System ausgebildet ist. Vorteilhaft ermöglicht ein Kolben-Zylinder-System eine sehr genaue Dosierung der Feststoff- und/oder Konzentratphase. Insbesondere durch eine lineare Antriebsbewegung des Kolbens kann das Volumen der zu dosierenden Feststoff- und/oder Konzentratphase exakt gesteuert und/oder geregelt werden, was zu einer hohen Dosiergenauigkeit führt. Vorteilhaft kann die Antriebsbewegung für das Kolben-Zylinder-System über einen mechanischen, pneumatischen oder hydraulischen Antrieb, insbesondere einen Linearantrieb oder einen Spindelantrieb, erzeugt werden. Diese Steuerbarkeit ermöglicht eine präzise Einstellung des Dosierprozesses.

Zum Steuern des Antriebs und/oder diverser anderer Komponenten der Vorrichtung weist diese vorteilhafterweise eine Steuereinrichtung auf. Die Steuereinrichtung ermöglicht eine präzise Überwachung und Steuerung des gesamten Füllprozesses.

Durch derartige Antriebe, insbesondere durch elektrische Linearantriebe oder elektrische Spindelantriebe, des Kolben-Zylinder-Systems wird eine hohe Reproduzierbarkeit bei der Dosierung erreicht. Dies stellt sicher, dass in jedem Befüllvorgang die gleiche Menge an Feststoff- und/oder Konzentratphase zugegeben wird, was die Konsistenz und Qualität des Endprodukts erhöht. Ferner kann das Kolben-Zylinder-System an unterschiedliche Mengenanforderungen der Feststoff- und/oder Konzentratphase angepasst werden. Dies kann einerseits durch Anpassung des Hubvolumens des Kolbens des Dosiergefäßes, oder durch Einstellung einer Länge einer Stellbewegung des Kolbens realisiert werden, so dass verschiedene Dosiermengen der Feststoff- und/oder Konzentratphase einstellbar sind, was die Flexibilität der Vorrichtung erhöht.

Durch die mechanische Bewegung des Kolbens wird die Feststoff- und/oder Konzentratphase aktiv aus dem Zylinder gedrückt. Dies minimiert das Risiko von Verstopfungen, die bei anderen Dosiersystemen auftreten können, besonders bei der Handhabung von feststoffhaltigen Medien. Das Dosiergefäß als Kolben-Zylinder-System ermöglicht zahlreiche technische Vorteile, die zu einer präziseren, zuverlässigeren und hygienischeren Dosierung der Feststoff- und/oder Konzentratphase führen und gleichzeitig die Flexibilität und Effizienz des Füllvorgangs erhöhen.

Gemäß einer vorteilhaften Ausführungsvariante kann vorgesehen sein, dass das Verdrängerelement als Membran oder als Faltenbalg ausgebildet ist. Vorteilhaft ist das Kolben-Zylinder-System damit so konstruiert, dass es leicht zu reinigen ist. Denn Membrane und Faltenbalge sind einfacher zu reinigen als starre mechanische Systeme. Zudem können die Membrane und Faltenbalge aus Materialien hergestellt sein, die leicht zu sterilisieren sind, was besonders in der Lebensmittel- und Getränkeindustrie von Vorteil ist, um hohe Hygienestandards zu gewährleisten. Eine einfache Reinigung verhindert Kontaminationen und stellt die Produktsicherheit sicher. Ferner ermöglichen Membranen und Faltenbälge eine gleichmäßige und schonende Verdrängung der Feststoff- und/oder Konzentratphase. Dies ist besonders vorteilhaft für empfindliche oder fragile Partikel der Feststoff- und/oder Konzentratphase, die durch die Dosierung nicht beschädigt werden sollen.

Gemäß einer vorteilhaften Ausführungsvariante kann vorgesehen sein, dass in der zweiten Füllgutleitung zwischen dem zweiten Vorratsbehälter und dem Dosiergefäß ein erstes Schalt- und/oder Regelventil angeordnet ist und zwischen dem Dosiergefäß und dem Füllelement ein zweites Schalt- und/oder Regelventil angeordnet ist.

Gemäß einer vorteilhaften Ausführungsvariante kann vorgesehen sein, dass in der ersten Füllgutleitung zwischen der Durchflussmesseinrichtung und dem Füllelement ein Schalt- und/oder Regelventil angeordnet ist. Vorteilhaft kann durch das Schalt- und/oder Regelventil zwischen dem Durchflussmesseinrichtung und dem Füllelement für Füllgeschwindigkeit des abzufüllenden Füllgutes beeinflusst, insbesondere eingestellt, werden. Ferner vorteilhaft kann die Steuereinrichtung mit sämtlichen Schalt- und/oder Regelventilen verbunden und dazu ausgebildet sein, das die Schalt- und/oder Regelventile anzusteuern. Insbesondere kann in einem ersten Schritt die Dosage einer vorgegebenen Menge an Feststoff- und/oder Konzentratphase in das Dosiergefäß erfolgt, bevor nach der Feststoff- und/oder Konzentratdosage zum Auffüllen des Behälters auf Nennvolumen die erforderliche Menge an Flüssigphase mittels der Steuereinrichtung ermittelt, insbesondere berechnet wird, und während des Abfüllens in den Behälter mittels des Durchflussmessers gemessen wird.

Das erste Schalt- und/oder Regelventil zwischen dem zweiten Vorratsbehälter und dem Dosiergefäß ermöglicht eine genaue Steuerung der Zuführung der Feststoff- und/oder Konzentratphase zum Dosiergefäß. Dies stellt sicher, dass nur die gewünschte Menge an Feststoff- und/oder Konzentratphase in das Dosiergefäß gelangt, wodurch die Dosiergenauigkeit erhöht wird. Das zweite Schalt- und/oder Regelventil zwischen dem Dosiergefäß und dem Füllelement verhindert den Rückfluss des Füllprodukts und minimiert das Risiko einer Kreuzkontamination zwischen verschiedenen Füllvorgängen. Ferner kann mit dem ersten und zweiten Schalt- und/oder Regelventil der Dosierprozess flexibel angepasst werden. Zum Beispiel kann das zweite Schalt- und/oder Regelventil geschlossen bleiben, während das Dosiergefäß gefüllt wird, und dann geöffnet werden, um die Feststoff- und/oder Konzentratphase zum Füllelement zu leiten. Diese Flexibilität ermöglicht eine präzisere Steuerung des gesamten Befüllprozesses. Das erste Schalt- und/oder Regelventil verhindert, dass zu viel Feststoff- und/oder Konzentratphase während der Feststoff- und/oder Konzentratdosage in das Dosiergefäß gelangt, während das zweite Schalt- und/oder Regelventil sicherstellt, dass nur während der Feststoff- und/oder Konzentratdosage Feststoff- und/oder Konzentratphase in das Füllelement gelangt.

Ferner kann mittels des ersten und zweiten Schalt- und/oder Regelventils der Druck in der zweiten Füllgutleitung optimal gesteuert werden. Dies reduziert Druckverluste und gewährleistet einen gleichmäßigen und kontinuierlichen Fluss der Feststoff- und/oder Konzentratphase. Die Anordnung und Verwendung von Schalt- und/oder Regelventilen in der zweiten Füllgutleitung ermöglicht somit eine präzisere Steuerung, erhöhte Sicherheit, bessere Automatisierungsmöglichkeiten und eine allgemein verbesserte Effizienz und Flexibilität des Füllvorgangs.

Gemäß einer vorteilhaften Ausführungsvariante kann vorgesehen sein, dass der zweite Vorratsbehälter mit einem Druckregelkreis zum Beaufschlagen der Feststoff- und/oder Konzentratphase mit einem Überdruck ausgestattet ist. Ferner vorteilhaft kann auch der erste Vorratsbehälter mit einem Druckregelkreis zum Beaufschlagen der Flüssigphase mit einem Überdruck ausgestattet sein. Durch den Überdruck in dem ersten und zweiten Vorratsbehälter wird ein gleichmäßiger und kontrollierter Materialfluss gewährleistet. Dies führt zu einer konstanten Zufuhr der Feststoff- und Flüssigphase, was die Dosiergenauigkeit erhöht und Schwankungen im eigentlichen Füllvorgang minimiert. Ferner hilft insbesondere ein Überdruck im zweiten, die Feststoff- und/oder Konzentratphase bereitstellendem Vorratsbehälter, Verstopfungen in der zweiten Füllgutleitung zu verhindern. Der kontinuierliche Druck mittels des Druckregelkreises sorgt dafür, dass die Flüssigphase problemlos durch die zweite Füllgutleitung zum Dosiergefäß bzw. Füllelement fließt. Zudem trägt der Überdruck mittels des Druckregelkreises in dem ersten und zweiten Vorratsbehälter auch dazu bei, dass die Feststoff- und Flüssigphase dem Behälter mit konstanter Geschwindigkeit zuführbar sind. Dies verbessert die Genauigkeit der Dosierung, da der Durchfluss stabil und vorhersehbar bleibt. Die Ausstattung des ersten und zweiten Vorratsbehälter mit einem Druckregelkreis zum Beaufschlagen mit Überdruck führt zu Vorteilen der Vorrichtung, die zu einem effizienteren, genaueren und hygienischeren Füllverfahren führen.

Gemäß einer vorteilhaften Ausführungsvariante kann vorgesehen sein, dass das Füllventil ein Füllventilgehäuse mit einem Füllventilkanal sowie einen axial in dem Füllventilkanal verschiebbaren Füllventilstempel aufweist, der zumindest zwischen einer Schließstellung und einer Öffnungsstellung gesteuert bewegbar ist, wobei der Füllventilstempel oder ein am Füllventilstempel angeordnetes Dichtelement in der Schließstellung dichtend gegen einen Ventilsitz des Füllventilkanals anliegt. Ein derartiges Füllventil ermöglicht im Zusammenwirken mit der Steuereinrichtung eine exakte Steuerung und/oder Regelung des Öffnungs- und Schließvorgangs des Füllventils. Dies erlaubt eine präzise Dosierung der Flüssigphase und Feststoff- und/oder Konzentratphase in den Behälter.

Gemäß einer vorteilhaften Ausführungsvariante kann vorgesehen sein, dass die zweite Füllgutleitung oberhalb des Ventilsitzes in den Füllventilkanal des Füllventilgehäuses mündet. Wenn die zweite Füllgutleitung oberhalb des Ventilsitzes mündet, können sich die Flüssigphase und Feststoff- und/oder Konzentratphase effizienter im Füllventilkanal vermischen, bevor sie in den Behälter gelangen. Dies gewährleistet eine gleichmäßige Verteilung der Feststoff- und/oder Konzentratphase in der Flüssigphase. Ferner wird durch die Anordnung der zweiten Füllgutleitung oberhalb des Ventilsitzes das Risiko von Verstopfungen im Ventilsitzbereich minimiert. Da die zweite Füllgutleitung oberhalb des Ventilsitzes in den Füllventilkanal mündet, kann der Füllvorgang schnell auf Steuerbefehle reagieren. Dies ermöglicht eine präzisere und schnellere Befüllung, da das Füllventil effizienter geöffnet und geschlossen werden kann.

Gemäß einer vorteilhaften Ausführungsvariante kann vorgesehen sein, dass die zweite Füllgutleitung unterhalb des Ventilsitzes in den Füllventilkanal des Füllventilgehäuses mündet. Die Anordnung der zweiten Füllgutleitung unterhalb des Ventilsitzes kann dazu ausgebildet sein, die Feststoff- und Flüssigphase bis zum letzten Moment getrennt zu halten. Dies kann insbesondere dann vorteilhaft sein, wenn eine gezielte Dosierung der Feststoff- und/oder Konzentratphase unabhängig von der Flüssigphase erforderlich ist. Durch die separate Einführung der Feststoff- und/oder Konzentratphase unterhalb des Ventilsitzes kann die Menge der Feststoffpartikel genauer dosiert und kontrolliert werden, unabhängig von der Flüssigphase, die durch das Füllventil eintritt. Dies verbessert die Dosiergenauigkeit und Flexibilität des Füllvorgangs. Die Einführung der Feststoff- und/oder Konzentratphase unterhalb des Ventilsitzes verringert zudem das Risiko, dass Feststoffpartikel den Ventilsitz blockieren - also verstopfen - oder im Füllventilkanal sedimentieren. Dies trägt zu einem störungsfreien Betrieb und einer längeren Lebensdauer der Ventilkomponenten bei, indem das Risiko von Verstopfungen am Ventilsitz des Füllelements verringert wird. Zudem hilft die Anordnung unterhalb des Ventilsitzes, den Rückfluss der Feststoff- und/oder Konzentratphase zu minimieren, da der Druck oberhalb des Ventilsitzes die Partikel nach unten drückt. Dies verhindert, dass die Feststoffe in die Flüssigphase zurückfließen und dort Vermischungsprobleme verursachen. Die Anordnung der zweiten Füllgutleitung unterhalb des Ventilsitzes im Füllventilkanal des Füllventilgehäuses bietet insbesondere Vorteile, die zu einer effizienteren, hygienischeren und präziseren Befüllung führen.

Gemäß einer vorteilhaften Ausführungsvariante kann vorgesehen sein, dass die Durchflussmesseinrichtung und das Dosiergefäß mit dem Verdrängerelement kommunizierend mit der Steuereinrichtung verbunden sind. Durch eine kontinuierliche Kommunikation der Steuereinrichtung mit der Durchflussmesseinrichtung und dem Dosiergefäß kann die Steuereinrichtung Echtzeitdaten verwenden, um die Dosierung der Flüssigphase und der Feststoff- und/oder Konzentratphase exakt zu regulieren. Die Automatisierung und Echtzeitüberwachung mittels der Steuereinrichtung tragen zur Konsistenz der Produktqualität bei und ermöglichen eine flexible Anpassung an verschiedene Produktionsanforderungen.

Gemäß einer vorteilhaften Ausführungsvariante kann vorgesehen sein, dass das Verdrängerelement des Dosiergefäßes mittels eines Linear- oder Spindelantriebs antreibbar, insbesondere bewegbar, ist. Insbesondere kann vorgesehen sein, dass der Linear- oder Spindelantrieb ebenfalls mit der Steuereinrichtung verbunden ist und mittels der Steuereinrichtung in Abhängigkeit von Messwerten der Durchflussmesseinrichtung angesteuert wird. Die Einleitung einer Bewegung auf das Verdrängerelement mittels eines Linear- oder Spindelantriebs ermöglicht eine hochpräzise Steuerung der Bewegung des Verdrängerelements. Dies führt zu einer genauen Dosierung der Feststoff- und/oder Konzentratphase, da der Antrieb die Position und Geschwindigkeit des Verdrängerelements präzise steuern- und/oder regeln kann. Durch die präzise Steuerung des Antriebs können wiederholbare Bewegungen des Verdrängerelements sichergestellt werden. Dies garantiert eine konsistente Dosierung von Charge zu Charge, was die Qualität des Füllprodukts verbessert. Ferner ermöglicht der Einsatz eines Linear- oder Spindelantriebs eine flexible Anpassung der Dosiermengen. Der Antrieb kann schnell und einfach auf unterschiedliche Dosieranforderungen eingestellt werden, was die Anpassungsfähigkeit der Vorrichtung erhöht. Zudem bieten Linear- und Spindelantriebe eine gleichmäßige und kontrollierte Bewegung des Verdrängerelements. Dies reduziert die mechanische Belastung und Verschleiß, was die Lebensdauer der Anlage verlängert und den Wartungsaufwand minimiert.

Gemäß einer vorteilhaften Ausführungsvariante kann vorgesehen sein, dass das Verdrängerelement des Dosiergefäßes fluidisch antreibbar, insbesondere bewegbar, ist.

Vorteilhaft ist der fluidische Antrieb des Verdrängerelements als hydraulischer Antrieb ausgebildet und ermöglicht somit eine sehr präzise Steuerung der Bewegung des Verdrängerelements. Dies führt zu einer exakten Dosierung der Feststoff- und/oder Konzentratphase. Der fluidische Antrieb gewährleistet ferner eine sanfte und gleichmäßige Bewegung, die mechanische Stöße und Rucke minimiert. Dies ist besonders wichtig, um eine gleichmäßige Befüllung sicherzustellen. Auch ist der fluidische Antriebe dazu ausgebildet, hohe Kräfte zu übertragen, was besonders vorteilhaft ist, wenn zähflüssige oder feststoffreiche Medien als Feststoff- und/oder Konzentratphase dosiert werden müssen. Dies erweitert die Einsatzmöglichkeiten der Vorrichtung auf eine Vielzahl von Füllprodukten.

Gemäß einer vorteilhaften Ausführungsvariante kann vorgesehen sein, dass das Dosiergefäß ein Anschlagelement aufweist und dass das Verdrängerelement zwischen einer ersten und einer zweiten Position bewegbar ist, wobei das Verdrängerelement in seiner ersten Position gegen das Anschlagelement anliegt. Dabei kann vorgesehen sein, dass das Anschlagelement in einem Innenraum des Dosiergefäßes angeordnet ist und vorzugsweise stabförmig ausgebildet ist. Dabei kann auch vorgesehen sein, dass das Anschlagelements teleskopierbar ausgebildet ist, so dass die Länge des Anschlagelementes einstellbar ist. Das Anschlagelement dient als mechanischer Endpunkt für die Bewegung des Verdrängerelements. Dies gewährleistet eine präzise Begrenzung der Bewegungsreichweite des Verdrängerelements und verhindert, dass das Verdrängerelement über seine vorgesehenen Positionen hinausbewegt wird. Durch das definierte Anschlagelement kann das Verdrängerelement stets exakt in die gleiche Ausgangsposition (erste Position) zurückkehren. Dies ermöglicht eine reproduzierbare Dosierung, da der Startpunkt der Dosierbewegung immer gleich ist.

Gemäß einer vorteilhaften Ausführungsvariante kann vorgesehen sein, dass von der ersten Füllgutleitung eine Zweigleitung zur fluidischen Betätigung des Verdrängerelements mittels der Flüssigphase abzweigt. Vorteilhaft kann in der Zweigleitung ein Schalt- und/oder Regelventil vorgesehen sein. Die Zweigleitung mündet insbesondere in einem freien Innenraum des Verdrängerelements des Dosiergefäßes. Die Zweigleitung kann zwischen der Durchflussmesseinrichtung und dem Füllelement von der ersten Füllgutleitung abgezweigt sein. Durch die Verwendung der bereits vorhandenen Flüssigphase zur fluidischen Betätigung des Verdrängerelements wird die Notwendigkeit eines separaten Antriebssystems vermieden, was sowohl Kosten spart, aber auch die Komplexität der Vorrichtung verringert. Denn die Integration der Zweigleitung in die bestehende erste Füllgutleitung für die Flüssigphase vereinfacht die Konstruktion und den Aufbau der Vorrichtung, da weniger Komponenten benötigt werden als für einen separaten Antrieb. Gemäß dieser Ausführungsvariante wird also die Flüssigphase sowohl zur Befüllung als auch zur Betätigung des Verdrängerelements verwendet. Die Einbindung eines Schalt- und/oder Regelventils in die Zweigleitung ermöglicht eine genaue Steuerung der Flüssigphase, die zur Betätigung des Verdrängerelements verwendet wird. Dadurch kann die Dosierung der Feststoff- und/oder Konzentratphase präzise gesteuert und/oder geregelt werden, wobei die Dosiermenge mittels der Durchflussmesseinrichtung in der ersten Füllgutleitung gemessen werden kann. Dazu kann das Schalt- und/oder Regelventil mit der Steuereinrichtung kommunizierend verbunden sein.

Gemäß einer nochmals weiteren vorteilhaften Ausführungsvariante kann vorgesehen sein, dass die Vorrichtung eine von der ersten Füllgutleitung entkoppelte Flüssigkeitsleitung zur fluidischen Betätigung des Verdrängerelements aufweist, wobei in der Flüssigkeitsleitung insbesondere eine weitere Durchflussmesseinrichtung vorgesehen ist. Die Flüssigkeitsleitung mündet insbesondere in den freien Innenraum des Verdrängerelements des Dosiergefäßes. Dabei kann die Flüssigkeitsleitung mit einer Wasserversorgung verbunden sein, mittels der die Flüssigkeitsleitung mit Wasser beaufschlagbar ist. Vorteilhaft kann in der Flüssigkeitsleitung zwischen der weiteren Durchflussmesseinrichtung und dem Dosiergefäß ein Schalt- und/oder Regelventil vorgesehen sein. Durch die Verwendung einer separaten, vorzugsweise sterilen Flüssigkeitsleitung zur Betätigung des Verdrängerelements ist die Steuerung unabhängig von der ersten Füllgutleitung ausgebildet. Dies ermöglicht eine präzise und unabhängige Regelung der Bewegungen des Verdrängerelements, ohne den Befüllprozess der Flüssigphase zu beeinflussen. Die weitere Durchflussmesseinrichtung in der Flüssigkeitsleitung ermöglicht eine genaue Überwachung und Regelung der eingesetzten Wassermenge. Dies führt zu einer präziseren Steuerung der Bewegungen des Verdrängerelements und damit zu einer genaueren Dosierung der Feststoff- und/oder Konzentratphase. Eine entkoppelte Flüssigkeitsleitung sorgt für eine stabile und konsistente Versorgung des Verdrängerelements mit Wasser, unabhängig von Schwankungen oder Variationen in der ersten Füllgutleitung. Dies verbessert die Zuverlässigkeit des gesamten Befüllprozesses.

Gemäß einer vorteilhaften Ausführungsvariante kann vorgesehen sein, dass das Füllelement ein insbesondere seitlich unter eine Abgabeöffnung des Füllelements einschwenkbares Trichterelement aufweist. Über das Trichterelement kann insbesondere die Feststoff- und/oder Konzentratphase des Füllproduktes gezielt in den abzufüllenden Behälter eingeleitet werden. Das Trichterelement kann an einem Stellmechanismus aufgenommen angeordnet sein, der über einen Antrieb betätigbar, insbesondere verschwenkbar ist, so dass damit letztlich das Trichterelement ausgebildet ist, sich zwischen die Behältermündung und die Abgabeöffnung des Füllelementes zu drehen.

Gemäß einem weiteren Aspekt bezieht sich die vorliegende Erfindung auf ein Verfahren zum Befüllen von Behältern mit einem zumindest eine Flüssigphase und zumindest eine Feststoff- und/oder Konzentratphase aufweisenden Füllprodukt mittels einer Vorrichtung zum Befüllen der Behälter aufweisend wenigstens ein Füllelement mit einem Füllventil, wobei das wenigstens eine Füllelement über eine erste Füllgutleitung, in der eine Durchflussmesseinrichtung angeordnet ist, mit einem die Flüssigphase bereitstellenden ersten Vorratsbehälter der Vorrichtung verbunden ist und wobei das wenigstens eine Füllelement über eine zweite Füllgutleitung mit einem die Feststoff- und/oder Konzentratphase bereitstellenden zweiten Vorratsbehälter der Vorrichtung verbunden ist, wobei bei dem Verfahren die Flüssigphase dem Füllelement über die erste Füllgutleitung zugeführt wird und die Feststoff- und/oder Konzentratphase dem Füllelement über die zweite Füllgutleitung zugeführt wird, wobei die dem Füllelement zugeführte Menge der Flüssigphase mittels der Durchflussmesseinrichtung ermittelt wird und wobei die Feststoff- und/oder Konzentratphase dem Füllelement über ein in der zweiten Füllgutleitung angeordnetes Dosiergefäß mit einem Verdrängerelement gesteuert und/oder geregelt zudosiert wird.

Weiterbildungen, Vorteile und Anwendungsmöglichkeiten der Erfindung ergeben sich auch aus der nachfolgenden Beschreibung von Ausführungsbeispielen und aus den Figuren.

Die Erfindung wird im Folgenden anhand der Figuren an Ausführungsbeispielen näher erläutert. Es zeigen:
- Fig. 1: eine schematische Funktionsdarstellung einer beispielhaften Ausführungsvariante einer erfindungsgemäßen Vorrichtung zum Befüllen von Behältern;
- Fig. 2: beispielhaft eine bevorzugte Ausführungsvariante der erfindungsgemäßen Vorrichtung in einer schematischen Funktionsdarstellung; und
- Fig. 3: beispielhaft eine weitere Ausführungsvariante der erfindungsgemäßen Vorrichtung in einer schematischen Funktionsdarstellung.

Für gleiche oder gleich wirkende Elemente der Erfindung werden in den Figuren, soweit zweckdienlich, identische Bezugszeichen verwendet. Ferner werden der Übersichtlichkeit halber nur Bezugszeichen in den einzelnen Figuren dargestellt, die für die Beschreibung der jeweiligen Figur erforderlich oder zweckdienlich sind. Auch ist die Erfindung in den Figuren nur als schematische Ansicht zur Erläuterung der Arbeitsweise dargestellt. Insbesondere dienen die Darstellungen in den Figuren nur der Erläuterung des grundlegenden Prinzips der Erfindung.

Die in den Figuren allgemein mit dem Bezugszeichen 1 versehene Vorrichtung, nachfolgend auch als Füllvorrichtung 1 bezeichnet, ist dabei zum Füllen von Behältern wie beispielsweise PET-Flaschen ausgebildet.

Die dargestellte Füllvorrichtung 1 ist Teil einer Füllmaschine, welche ihrerseits beispielsweise wiederum Bestandteil einer Getränkeabfüll- oder Getränkeverarbeitungsanlage sein kann und welche beispielsweise als umlaufend rotierende Füllmaschine ausgebildet ist und eine Vielzahl von umfänglich um einen Maschinenrotor verteilt angeordnete Füllpositionen umfasst, wobei jede der Füllpositionen jeweils eine gezeigte Füllvorrichtung 1 aufweisen kann.

Die Füllvorrichtung 1 ist zum Befüllen von Behältern mit einem zumindest eine Flüssigphase und zumindest eine Feststoff- und/oder Konzentratphase aufweisenden Füllprodukt ausgebildet. Hierfür weist die Füllvorrichtung 1 zum Befüllen der Behälter wenigstens ein Füllelement 2 mit einem Füllventil 3 auf, wobei das wenigstens eine Füllelement 2 über eine erste Füllgutleitung 10 mit einem die Flüssigphase bereitstellenden ersten Vorratsbehälter 11 der Füllvorrichtung 1 verbunden ist.

In dem ersten Vorratsbehälter 11 ist dabei ein oberer Gasraum 11.1 und ein unterer Flüssigkeitsraum 11.2 für die Flüssigphase des Füllproduktes ausgebildet. Der Gasraum 11.1 des ersten Vorratsbehälters 11 kann dabei über einen Druckregelkreis RK1 druckgeregelt mit einem unter Fülldruck stehenden Inertgas beaufschlagt sein.

Mehr im Detail kann der Druckregelkreis RK1 des ersten Vorratsbehälters 11 zum Beaufschlagen der Flüssigphase mit einem Überdruck ausgebildet sein. Der Druckregelkreis RK1 kann hierbei einen Drucksensor DS1 zur Erfassung des Drucks in dem Gasraum 11.1, wenigstens ein Regel- und Steuerventil RV1 und eine Regel- und Steuereinheit RS1 umfassen. Diese Regel- und Steuereinheit RS1 dabei kommunizierend, insbesondere drahtlos oder drahtgebunden, mit der Steuereinrichtung 50 verbunden sein.

Zudem ist in der ersten Füllgutleitung 10 eine Durchflussmesseinrichtung 12 angeordnet, die zur Erfassung einer durch die erste Füllgutleitung 10 strömenden Menge an Flüssigphase ausgebildet ist. Die Durchflussmesseinrichtung 12 kann dazu ausgebildet sein, den Durchfluss der Flüssigphase in beiden Richtungen, also von dem ersten Vorratsbehälter 11 in Richtung des Füllelementes 2 und auch von dem Füllelement 2 in Richtung des ersten Vorratsbehälters 11, zu erfassen.

Das Füllelement 2 weist ein Füllventil 3 auf, in dem ein Füllventilkanal 7 ausgebildet ist. Der Füllventilkanal 7 bildet einen Flüssigkeits- oder Produktweg für das Füllprodukt aus und wird beispielsweise mittels eines insbesondere mehrteiligen Füllventilgehäuses 5 begrenzt, welches auch als Füllelementgehäuse bezeichnet werden kann.

Der Füllventilkanal 7 weist bei der dargestellten Ausführungsform zumindest abschnittsweise einen kreisrunden Querschnitt auf und ist zumindest abschnittsweise rotationssymmetrisch zu einer vertikalen Füllelementachse FA ausgeführt. An seinem oberen Ende bzw. Bereich ist der Füllventilkanal 7 an die erste Füllgutleitung 10 zum Zuführen der Flüssigphase aus dem ersten Vorratsbehälter 11 angeschlossen. An seinem gegenüberliegenden unteren Ende mündet der Füllventilkanal 7 an einer Abgabeöffnung 8 des Füllelements 2 nach außen, wobei das Füllprodukt über die Abgabeöffnung 8 in den zu befüllenden Behälter einströmen kann.

Ferner ist in dem Füllventilgehäuse 5 mit einem Füllventilkanal 7 ist auch ein axial in dem Füllventilkanal 7 verschiebbarer Füllventilstempel 4 vorgesehen, der zumindest zwischen einer Schließstellung und einer Öffnungsstellung gesteuert bewegbar ist. Es kann vorgesehen sein, dass der Füllventilstempel 4 oder ein am Füllventilstempel 4 angeordnetes Dichtelement in der Schließstellung dichtend gegen einen Ventilsitz 9 des Füllventilkanals 7 anliegt.

Mithin ist das wenigstens eine Füllelement 3 der Füllvorrichtung 1 über eine zweite Füllgutleitung 20 mit einem die Feststoff- und/oder Konzentratphase bereitstellenden zweiten Vorratsbehälter 21 verbunden. Wie im Zusammenhang der Ausführungsvariante der Figur 1 gezeigt ist, kann die zweite Füllgutleitung 20 unterhalb des Ventilsitzes 9 in den Füllventilkanal 7 des Füllventilgehäuses 5 münden. Gemäß einer in den Figuren nicht nähergehend dargestellten Ausführungsvariante kann auch vorgesehen sein, dass die zweite Füllgutleitung 20 oberhalb des Ventilsitzes 9 in den Füllventilkanal 7 des Füllventilgehäuses 5 mündet.

In dem zweiten Vorratsbehälter 21 ist ein oberer Gasraum 21.1 und ein unterer Vorratsraum 21.2 für die Feststoff- und/oder Konzentratphase des Füllproduktes ausgebildet. Der Gasraum 21.1 des zweiten Vorratsbehälters 21 kann dabei über einen Druckregelkreis RK2 druckgeregelt mit einem Überdruck stehenden Inertgas beaufschlagt sein.

Mehr im Detail kann der Druckregelkreis RK2 des zweiten Vorratsbehälters 21 zum Beaufschlagen der Flüssigphase mit einem Überdruck ausgebildet sein. Der Druckregelkreis RK2 kann hierbei einen Drucksensor DS2 zur Erfassung des Drucks in dem Gasraum 21.1, wenigstens ein Regel- und Steuerventil RV2 und eine Regel- und Steuereinheit RS2 umfassen. Diese Regel- und Steuereinheit RS2 dabei kommunizierend, insbesondere drahtlos oder drahtgebunden, mit der Steuereinrichtung 50 verbunden sein.

Zudem ist in der zweiten Füllgutleitung 20 zum gesteuerten und/oder geregelten Zudosieren der Feststoff- und/oder Konzentratphase ein Dosiergefäß 40 mit einem Verdrängerelement 41 angeordnet. Das Verdrängerelement 41 kann dabei einen freien Innenraum 42 ausbilden bzw. aufweisen, der gegenüber einem Aufnahmeraum 43 des Dosiergefäßes 40 fluiddicht abgetrennt ist. In den Aufnahmeraum 43 kann dabei die Feststoff- und/oder Konzentratphase des Füllgutes über die zweite Füllgutleitung 20 aus dem zweiten Vorratsbehälter 21 eingeleitet und dort zumindest temporär zwischengelagert werden. Der freie Innenraum 42 des Verdrängerelements 41 ist dem gegenüber frei von Feststoff- und/oder Konzentratphase des Füllprodukts. Insbesondere kann der freie Innenraum 42 des Verdrängerelements 41 mittels eines Faltenbalges 44 gegenüber dem Aufnahmeraum 43 fluiddicht abgetrennt sein.

Die Figur 1 zeigt dabei eine Ausführungsvariante, bei der Verdrängerelement 41 als Kolben-Zylinder-System ausgebildet ist, während die Ausführungsvariante der Figuren 2 oder 3 ein Verdrängerelement 41 aufweist, als Faltenbalg ausgebildet ist. Gemäß einer nicht dargestellten Ausführungsvariante kann auch vorgesehen sein, dass das Verdrängerelement 41 als Membran ausgebildet ist.

Dabei kann das Verdrängerelement 41 des Dosiergefäßes 40 mittels eines Linear- oder Spindelantriebs 45 antreibbar, insbesondere bewegbar, ausgebildet sein. Hierfür kann die Steuereinrichtung 50 kommunizierend mit der Durchflussmesseinrichtung 12 und mit dem Verdrängerelement 41 des Dosiergefäßes 40, insbesondere dem Linear- oder Spindelantriebs 45 des Verdrängerelements 41, kommunizierend verbunden sein.

Wie ebenfalls beispielsweise aus der Figur 1 ersichtlich ist in der zweiten Füllgutleitung 20 zwischen dem zweiten Vorratsbehälter 21 und dem Dosiergefäß 40 ein erstes Schalt- und/oder Regelventil V1 angeordnet und zwischen dem Dosiergefäß 40 und dem Füllelement 3 ein zweites Schalt- und/oder Regelventil V2 angeordnet. Sowohl das erste Schalt- und/oder Regelventil V1, als auch das zweite Schalt- und/oder Regelventil V2 sind mit einer Steuereinrichtung 50 kommunizierend, insbesondere drahtlos oder drahtgebunden, verbunden. Ferner ist auch in der ersten Füllgutleitung 10 zwischen der Durchflussmesseinrichtung 12 und dem Füllelement 3 ein Schalt- und/oder Regelventil V3 angeordnet, das ebenfalls mit der Steuereinrichtung 50 kommunizierend, insbesondere drahtlos oder drahtgebunden, verbunden ist.

Für einen Füllvorgang können also die Feststoffe und Flüssigphase über getrennte Vorratsbehälter, nämlich dem ersten Vorratsbehälter 11 und dem zweiten Vorratsbehälter 21, und den entsprechenden Füllgutleitungen, nämlich der ersten Füllgutleitung 10 und der zweiten Füllgutleitung 20, dem Füllelement 3 zugeführt werden. In einem ersten Schritt erfolgt die Dosage einer vorgegebenen Menge an Feststoff- und/oder Konzentratphase in das Dosiergefäß 40. Gemessen wir die Menge mittels des Verdrängerhubs des Verdrängerelements 41 des Dosiergefäßes 40. Die nach der Feststoff- und/oder Konzentratdosage zum Auffüllen des Behälters auf Nennvolumen erforderliche Menge an Flüssigphase wird berechnet über die Steuereinrichtung 50 und gemessen mittels der Durchflussmesseinrichtung 12.

Figur 2 zeigt dabei eine weitere Ausführungsvariante der Füllvorrichtung 1, zu der nachfolgend jedoch nur mehr die Unterschiede im Vergleich zur Ausführungsvariante der Figur 1 erläutert werden. Die Figur 2 zeigt dabei ein nur sehr grob schematisch angedeutetes Füllventil 3, dem eine Drossel 60 in der ersten Füllgutleitung 10 vorgeschalt sein kann. Die Drossel 60 kann zwischen der Durchflussmesseinrichtung 12 und dem Füllventil 3 in der ersten Füllgutleitung 10 angeordnet sein.

Dabei ist das Verdrängerelement 41 in der Ausführungsvariante der Figur 2 als Faltenbalg ausgebildet, der zwischen einer ersten Position P1 und einer zweiten Position P2 bewegbar ist. Mehr im Detail weist das Dosiergefäß 40 ein Anschlagelement 47 auf und das das als Faltenbalg ausgebildete Verdrängerelement 41 ist zwischen der ersten und einer zweiten Position P1, P2 bewegbar, wobei das Verdrängerelement 41 in seiner ersten Position P1 gegen das Anschlagelement 47 anliegt.

Die Einleitung der Bewegung auf das Verdrängerelement 41 kann hierbei fluidisch erfolgen, indem das Verdrängerelement 41 des Dosiergefäßes 40 fluidisch antreibbar ausgebildet ist. Hierfür zweigt von der ersten Füllgutleitung 10 eine Zweigleitung 30 zur fluidischen Betätigung des Verdrängerelements 41 mittels der Flüssigphase ab. Die Zweigleitung 30 weist hierfür ein Schalt- und/oder Regelventil V4 auf. Ferner mündet die Zweigleitung 30 in den freien Innenraum 42 des als Faltenbalg ausgebildeten Verdrängerelements 41.

Dabei kann vorgesehen sein, dass der erste und zweite Vorratsbehälter 11, 21 jeweils mittels des entsprechenden Druckregelkreises RK1, RK2 mit einem leichten Überdruck beaufschlagt wird. Insbesondere ist dabei der Überdruck in dem zweiten Vorratsbehälter 21 der Feststoff- und/oder Konzentratphase höher bzw. größer als der Überdruck in dem ersten Vorratsbehälter 11 für die Flüssigphase. Die Feststoff- und/oder Konzentratphase wird auch in dieser Ausführungsvariante in den Aufnahmeraum 43 des Dosiergefäßes 41, also außerhalb des Faltenbalgs geführt. Die Flüssigphase wird hingegen in den freien Innenraum 42 des als Faltenbalg ausgebildeten Verdrängerelements 41 gefüllt. Gefüllt wird das Dosiergefäß 41, in dem der Weg der Feststoff- und/oder Konzentratphase, also insbesondere das Schalt- und/oder Regelventil V1, geöffnet wird. Vorteilhaft wird das Dosiergefäß 40 dann gefüllt, wenn sich das Füllelement 2 im Verlustwinkel der Vorrichtung befindet. Das als Faltenbalg ausgebildeten Verdrängerelement 41 wird dabei auf das untere Anschlagselement 47 gedrückt. Die dabei verdrängte Flüssigphase fließt zurück in den ersten Vorratsbehälter 11 der Flüssigphase. Aus Kontrollzwecken kann die zurückgedrückte Menge der Flüssigphase von der Durchflussmesseinrichtung 12 gemessen und bei einer mittels der Steuereinrichtung 50 errechneten Menge das Schalt- und/oder Regelventil V2 geschlossen werden. Anschließend erfolgt die Füllung der von der Steuereinrichtung 50 errechneten Menge an Flüssigphase durch Öffnen des Füllventils 3, die von der Durchflussmesseinrichtung 12 gemessen wird.

Schließlich zeigt die Figur 3 nochmals eine weitergehende Ausführungsvariante der Füllvorrichtung 1, die sich zu der der Figur 2 insbesondere dadurch unterscheidet, die Füllvorrichtung 1 eine von der ersten Füllgutleitung 10 entkoppelte Flüssigkeitsleitung 32 zur fluidischen Betätigung des Verdrängerelements 41 aufweist, wobei in der Flüssigkeitsleitung 32 insbesondere eine weitere Durchflussmesseinrichtung 33 vorgesehen ist. Zudem ist die entkoppelte Flüssigkeitsleitung 32 mit Wasserversorgung 34 verbunden und weist vor und nach der weiteren Durchflussmesseinrichtung 33 jeweils ein Schalt- und/oder Regelventil V5 und V6 auf.

Die Erfindung wurde voranstehend anhand von Ausführungsbeispielen beschrieben. Es versteht sich, dass eine Vielzahl von Änderungen oder Abwandlungen möglich sind, ohne dass dadurch der der Erfindung zugrundeliegende Erfindungsgedanke verlassen wird.

### Bezugszeichenliste

- 1: Füllvorrichtung
- 2: Füllelement
- 3: Füllventil
- 4: Füllgutventilstempel
- 5: Füllventilgehäuse
- 7: Füllventilkanal
- 8: Abgabeöffnung
- 9: Ventilsitz
- 10: erste Füllgutleitung
- 11: erster Vorratsbehälter
- 11.1: Gasraum
- 11.2: Flüssigkeitsraum
- 12: Durchflussmesseinrichtung

- 20: zweite Füllgutleitung
- 21: zweiter Vorratsbehälter
- 21.1: Gasraum
- 21.2: Vorratsraum
- 30: Zweigleitung
- 32: Flüssigkeitsleitung
- 33: Durchflussmesseinrichtung
- 34: Wasserversorgung
- 40: Dosiergefäß
- 41: Verdrängerelement
- 42: freier Innenraum
- 43: Aufnahmeraum
- 44: Faltenbalg
- 45: Linear- oder Spindelantrieb
- 47: Anschlagelement
- 50: Steuereinrichtung
- 60: Drossel
- FA: Füllelementachse
- DS1, DS2: Drucksensor
- RS1, RS2: Steuereinheit
- V1...V6: Schalt- und/oder Regelventil
- RK1, RK2: Druckregelkreis
- P1: erste Position
- P2: zweite Position

## Patentansprüche

1. Vorrichtung (1) zum Befüllen von Behältern mit einem zumindest eine Flüssigphase und zumindest eine Feststoff- und/oder Konzentratphase aufweisenden Füllprodukt, wobei die Vorrichtung (1) zum Befüllen der Behälter wenigstens ein Füllelement (2) mit einem Füllventil (3) aufweist, wobei das wenigstens eine Füllelement (2) über eine erste Füllgutleitung (10) mit einem die Flüssigphase bereitstellenden ersten Vorratsbehälter (11) der Vorrichtung (1) verbunden ist, wobei in der ersten Füllgutleitung (10) eine Durchflussmesseinrichtung (12) angeordnet ist, wobei das wenigstens eine Füllelement (2) über eine zweite Füllgutleitung (20) mit einem die Feststoff- und/oder Konzentratphase bereitstellenden zweiten Vorratsbehälter (21) der Vorrichtung (1) verbunden ist, und wobei in der zweiten Füllgutleitung (20) zum gesteuerten und/oder geregelten Zudosieren der Feststoff- und/oder Konzentratphase ein Dosiergefäß (40) mit einem Verdrängerelement (41) angeordnet ist.

2. Vorrichtung (1) nach Anspruch 1, **dadurch gekennzeichnet, dass** das Dosiergefäß (40) mit dem Verdrängerelement (41) als Kolben-Zylinder-System ausgebildet ist.

3. Vorrichtung (1) nach Anspruch 1 oder 2, **dadurch gekennzeichnet, dass** das Verdrängerelement (41) als Membran oder als Faltenbalg ausgebildet ist.

4. Vorrichtung (1) nach einem der vorhergehenden Ansprüche, **dadurch gekennzeichnet, dass** in der zweiten Füllgutleitung (20) zwischen dem zweiten Vorratsbehälter (21) und dem Dosiergefäß (40) ein erstes Schalt- und/oder Regelventil (V1) angeordnet ist und zwischen dem Dosiergefäß (40) und dem Füllelement (2) ein zweites Schalt- und/oder Regelventil (V2) angeordnet ist.

5. Vorrichtung (1) nach einem der vorhergehenden Ansprüche, **dadurch gekennzeichnet, dass** in der ersten Füllgutleitung (10) zwischen der Durchflussmesseinrichtung (12) und dem Füllelement (2) ein Schalt- und/oder Regelventil (V3) angeordnet ist.

6. Vorrichtung (1) nach einem der vorhergehenden Ansprüche, **dadurch gekennzeichnet, dass** der zweite Vorratsbehälter (21) mit einem Druckregelkreis (RK2) zum Beaufschlagen der Feststoff- und/oder Konzentratphase mit einem Überdruck ausgestattet ist.

7. Vorrichtung (1) nach einem der vorhergehenden Ansprüche, **dadurch gekennzeichnet, dass** der erste Vorratsbehälter (11) mit einem Druckregelkreis (RK1) zum Beaufschlagen der Flüssigphase mit einem Überdruck ausgestattet ist.

8. Vorrichtung (1) nach einem der vorhergehenden Ansprüche, **dadurch gekennzeichnet, dass** das Füllventil (3) ein Füllventilgehäuse (5) mit einem Füllventilkanal (7) sowie einen axial in dem Füllventilkanal (7) verschiebbaren Füllventilstempel (4) aufweist, der zumindest zwischen einer Schließstellung und einer Öffnungsstellung gesteuert bewegbar ist, wobei der Füllventilstempel (4) oder ein am Füllventilstempel (4) angeordnetes Dichtelement in der Schließstellung dichtend gegen einen Ventilsitz (9) des Füllventilkanals (7) anliegt.

9. Vorrichtung (1) nach Anspruch 8, **dadurch gekennzeichnet, dass** die zweite Füllgutleitung (20) oberhalb des Ventilsitzes (9) in den Füllventilkanal (7) des Füllventilgehäuses (5) mündet.

10. Vorrichtung (1) nach Anspruch 8, **dadurch gekennzeichnet, dass** die zweite Füllgutleitung (20) unterhalb des Ventilsitzes (9) in den Füllventilkanal (7) des Füllventilgehäuses (5) mündet.

11. Vorrichtung (1) nach einem der vorhergehenden Ansprüche, **gekennzeichnet durch** eine Steuereinrichtung (50), wobei die Durchflussmesseinrichtung (12) und das Dosiergefäß (40) mit dem Verdrängerelement (41) kommunizierend mit der Steuereinrichtung (50) verbunden sind.

12. Vorrichtung (1) nach einem der vorhergehenden Ansprüche, **dadurch gekennzeichnet, dass** das Verdrängerelement (41) des Dosiergefäßes (40) mittels eines Linear- oder Spindelantriebs (45) antreibbar ist.

13. Vorrichtung (1) nach einem der vorhergehenden Ansprüche 1 bis 11, **dadurch gekennzeichnet, dass** das Verdrängerelement (41) des Dosiergefäßes (40) fluidisch antreibbar ist.

14. Vorrichtung (1) nach Anspruch 13, **dadurch gekennzeichnet, dass** das Dosiergefäß (40) ein Anschlagelement (47) aufweist und dass das Verdrängerelement (41) zwischen einer ersten und einer zweiten Position (P1, P2) bewegbar ist, wobei das Verdrängerelement (41) in seiner ersten Position (P1) gegen das Anschlagelement (47) anliegt.

15. Vorrichtung (1) nach Anspruch 13 oder 14, **dadurch gekennzeichnet, dass** von der ersten Füllgutleitung (10) eine Zweigleitung (30) zur fluidischen Betätigung des Verdrängerelements (41) mittels der Flüssigphase abzweigt.

16. Vorrichtung (1) nach Anspruch 13 oder 14, **gekennzeichnet durch** eine von der ersten Füllgutleitung (10) entkoppelte Flüssigkeitsleitung (32) zur fluidischen Betätigung des Verdrängerelements (41), wobei in der Flüssigkeitsleitung (32) insbesondere eine weitere Durchflussmesseinrichtung (33) vorgesehen ist.

17. Verfahren zum Befüllen von Behältern mit einem zumindest eine Flüssigphase und zumindest eine Feststoff- und/oder Konzentratphase aufweisenden Füllprodukt mittels einer Vorrichtung (1) zum Befüllen der Behälter aufweisend wenigstens ein Füllelement (2) mit einem Füllventil (3), wobei das wenigstens eine Füllelement (2) über eine erste Füllgutleitung (10), in der eine Durchflussmesseinrichtung (12) angeordnet ist, mit einem die Flüssigphase bereitstellenden ersten Vorratsbehälter (11) der Vorrichtung (1) verbunden ist und wobei das wenigstens eine Füllelement (2) über eine zweite Füllgutleitung (20) mit einem die Feststoff- und/oder Konzentratphase bereitstellenden zweiten Vorratsbehälter (21) der Vorrichtung (1) verbunden ist, wobei bei dem Verfahren die Flüssigphase dem Füllelement (2) über die erste Füllgutleitung (10) zugeführt wird und die Feststoff- und/oder Konzentratphase dem Füllelement (2) über die zweite Füllgutleitung (20) zugeführt wird, wobei die dem Füllelement (2) zugeführte Menge der Flüssigphase mittels der Durchflussmesseinrichtung (12) ermittelt wird und wobei die Feststoff- und/oder Konzentratphase dem Füllelement (2) über ein in der zweiten Füllgutleitung (20) angeordnetes Dosiergefäß (40) mit einem Verdrängerelement (41) gesteuert und/oder geregelt zudosiert wird.
